# EUROPÄISCHE PATENTSCHRIFT

(11) **EP 0 467 255 B1**
(45) Veröffentlichungstag und Bekanntmachung des Hinweises auf die Patenterteilung: **09.06.1993**
(21) Anmeldenummer: 91111728.1
(22) Anmeldetag: 15.07.1991
(51) Int. Cl.: E01C 19/46

(54) **Motorgetriebenes Verlegefahrzeug für Fahrbahn- oder Wege-Beläge**
Motorised laying vehicle for road- or path-surfacings
Véhicule de pose motorisé pour revêtements routiers ou voies

(30) Priorität: 14.07.1990 DE 9010601 U
(43) Veröffentlichungstag der Anmeldung: 22.01.1992
(73) Patentinhaber: KARL VIEH GmbH, D-66115 Saarbrücken (DE)
(72) Erfinder: Kunze, Erwin, W-6633 Wadgassen (DE); Frey, Manfred, W-6600 Saarbrücken (DE)
(74) Vertreter: Allgeier, Kurt

(56) Entgegenhaltungen:
- EP-A- 0 132 202
- FR-A- 1 435 083
- FR-A- 2 416 719
- US-A- 4 072 435

## Beschreibung

Die Erfindung betrifft ein motorgetriebenes, von einem Führerhaus aus lenkbares Verlegefahrzeug für Fahrbahn- oder Wege-Beläge in kaltgemischter Asphaltdeckenbauweise, bestehend aus mehreren auf dem Fahrzeug-Chassis angeordneten Vorratsbehältern für eine Bitumenemulsion, für Mineralsplitt, bestehend aus einem Brechsand-Splittgemisch, für Wasser, für Zement und für Additive bzw. Netzmittel sowie Misch- und Transportvorrichtungen zur Herstellung des Gemischs und dessen Transport zu einem Verteil- und Aufgabekasten.

Derartige Verlegefahrzeuge sind bekannt und sie dienen dazu, auf einem vorhandenen, jedoch verschlissenen und daher sanierungsbedürftigen Fahrbahnbelag eine hochverschleißfeste flexible Auflage herzustellen. Dies geschieht bei dem gattungsgemäßen wie auch bei dem erfindungsgemäßen Verlegefahrzeug mittels der sogenannten kaltgemischten Asphaltdeckenbauweise auf der Basis von Straßenbaubitumen B 80, dem außer Mineralsplitt (einem Brechsand-Splittergemisch) einige wesentliche Komponenten beigemischt werden. Die Mischung wird auf dem Fahrzeug während des Verlegens kontinuierlich hergestellt und einem an dem Fahrzeugheck angehängten Verteil-und Verlegegerät zugeführt.

Die bekannten Verlegefahrzeuge fassen 15 bis 25 t Belagmaterial, bei einem Fahrzeuggewicht von ca. 32 bis 56 t, was für eine Belagfläche von ca. 700 m² bei mittlerer Belagdicke ausreicht. Diese Fahrzeuge weisen eine Breite von 2,20 m bis 3.00 m znd eine Länge von 11 bis 16 m auf. Die Beschickung der bekannten Fahrzeuge erfolgt entweder an einem Lagerplatz oder aber im Stand vom Lkws und Tankwagen.

Die Verlegefahrzeuge entsprechend der vorstehend geschilderten gattungsgemäßen Bauart können Fahrbahnbeläge in einer Breite von 1,50 bis 4,00 m herstellen. Sie sind jedoch zur Herstellung von Fahrbahn- oder Wege-Belägen für Fahrrad-oder Fußwege in Breiten von ca. 0,60 bis 2,00 m ungeeignet, weil zu breit und zu schwer. Diese Gewege oder Fahrbahnen sind insgesamt nicht so gut befestigt wie Fahrzeug-Verkehrsstraßen und weisen in der Regel eine bituminöse Fahrbahnschicht von 30 bis 60 mm Dicke auf. Auch aus diesem Grunde können sie von den bekannten schweren Verlegefahrzeugen nicht befahren werden, auch wenn beidseits der eigentlichen Trasse genügend Platz vorhanden ist, weil die Achslast dieser Fahrzeuge für die schwach oder umbefestigten beiderseitigen Randflächen viel zu hoch ist.

Aus diesen Gegebenheiten leitet sich die Aufgabe der Erfindung dahingehend ab, ein kleines, schmales Kompakt-Verlegefahrzeug für schmälere Fahrbahnen bzw. Fahrrad- oder Fußwege zu schaffen, mittels welchem in ähnlicher Weise wie beschriben, ein hochverschleißfester flexibler Belag aufgebracht werden kann.

Das erfindungsgemässe Verlegefahrzeug verfügt über mehrere auf dem Fahrzeug-Chassis angeordnete Vorratsbehälter für eine Bitumenemulsion, für Mineralsplitt, für Wasser, für Zement und für Additive bzw. Netzmittel sowie Misch-und Transportvorrichtungen zur Herstellung des Gemischs und dessen Transport zu einem Verteil-und Aufgabekasten, und dabei ferner aus
- einer Anordnung des Bitumenemulsions-Vorratsbehälters unmittelbar hinter dem Führerhaus,
- einer Anordnung des Wasservorratsbehälters unmittelbar hinter dem Führerhaus,
- im mittleren Teil des Chassis unmittelbar hinter dem Bitumenemulsion-Vorratsbehälter und dem Wasservorratsbehälter angeordnetem Vorratsbehälter für Mineralsplitt, welcher zumindest im oberen Bereich der Einfüllöffnung nahezu die gesamte Fahrzeugbreite einnimmt,
- einer unterhalb des Vorratsbehälters für Mineralssplitt angeordneten, längs des Chassis verlaufenden Transportvorrichtung, bestehend aus einer Transportrinne mit darin längsverlaufender, motorgetriebener Transportschneckenspindel,
- einer Anordnung der Mischvorrichtung, bestehend aus zwei parallel angeordneten, in einem Gehäuse gelagerten, ineinander greifenden Knetschneckenspindeln im Bereich des Austritts der Transportvorrichtung und mit diesem verbunden, sowie mit einer nach unten gerichteten Austrittsöffnung versehen,
- der Anordnung wenigstens je eines Vorratsbehälters für Zement oberhalb der Zuführung zur Mischvorrichtung und für Additive bzw. Netzmittel oberhalb der Transportvorrichtung und seitlich unterhalb des Vorratsbehälters für Mineralsplitt,
- in die Mischvorrichtung mündende, jeweils mit Dosiervorrichtungen versehene Zuleitungen für Bitumenemulsion, Wasser, Zement, Additive bzw. Netzmittel,
- einem am Fahrzeugheck angebrachten Steuerstand für eine oder zwei Bedienungspersonen mit an einem Steuer-Tableau angeordneten Steuer- und Dosierschaltern für die elektro-hydraulisch betätigbaren Dosiervorrichtungen und
- einem im Bereich des Fahrzeughecks anschliessend an die an der Austrittsöffnung angeordneten Aufgabeschurre der Mischvorrichtung mit dem Fahrzeug mittels Zugmitteln verbundenen, auf der zu belegenden Trasse liegend nachgeschleppten Verteil- und Aufgabekasten, der einen waagrechten Austrittsschlitz für den aufzulegenden Belag aufweist.

Wenn auch mit diesem Fahrzeug ein an sich bekannter Fahrbahn-Oberbelag in einer ebenfalls bekannten Technologie hergestellt und auf die vorhandene Fahrbahn aufgebracht wird, so liegt bei dem Fahrzeug mit den beanspruchten Merkmalen insoweit eine Neuschöpfung vor, als es sich um ein in besonders vorteilhafter Anordnungs- und Ausbildungsweise geschaffenes neues Gerät handelt, welchem eine bis dahin außerhalb des Blickfeldes der Fachwelt gelegenes Nutzungs- und Anwendungsgebiet erschlossen wird.

Demgegenüber konnte das Fahrzeug nach der EP-A 0 132 202 die der Erfindung zugrundeliegende Aufgabe in keiner Hinsicht erfüllen. Es handelt sich um ein sehr schweres breites Fahrzeug, dessen Gesamtgewicht (ohne Füllgut) ca. 26 t beträgt und welches Füllgutmengen von 30 t aufnehmen kann, so dass das Arbeitsgewicht bis 56 t ansteigt. Bei einer Breite von 2,50 m und einer Länge von 11 m (insgesamt 18 m) kommt ein Verlegefahrzeug dieser Ausbildungsweise für die hier ausgewählte spezielle Aufgabe nicht in Betracht.

Die Erfinder mussten die beanspruchte neuartige räumliche Anordnungskonzeption ohne ein Vorbild von Grund auf entwickeln, um die zahlreichen Einzelkomponenten ihren Funktionen entsprechend miteinander abgestimmt in enger räumlicher Zusammenschau kompakt und platz- und gewichtssparend - sozusagen zusammengeschachtelt - einander zuordnen und dabei auch Gesichtspunkte der Betriebssicherheit und der leichten Handhabbarkeit berücksichtigen.

Die beanspruchte funktionale Zuordnungs- und Ausbildungsweise der einzelnen zusammenwirkenden Aggregate ist optimal auf kleinstem Raum gelöst, womit erst die Voraussetzung für den Einsatz des leichten Fahrzeugs zum Verlegen leichterer Beläge auf schmalen Wegen und Trassen mit häufig weichen, unbefestigten Randbereichen geschaffen wird.

Bei der sehr breiten bekannten Ausführung mimmt das Führerhaus etwa ein Drittel der Fahrzeugbreite ein und die Frontpartie nimmt mittig einen Eimerbecherförderer und seitlich einen starr angebrachten Behälter für 2000 1 Additive auf. Der Eimerbecherförderer dient zur Ergänzung des Vorratsbehälters aus einem mitgeführten Schleppfahrzeug während der Fahrt für Granulat, welcher zehn Kubikmeter Material fasst. Beidseitig des Granulatbehälters jeweils ist ein Emulsions- und ein Wasserbehälter angeordnet. Ein anderer Behälter nahe am Ende des Fahrzeugs und dessen volle Breite einnehmend enthält den Zement, der dann über eine Kombination einer Querzuführungs- und Dosierungsvorrichtung der Mischvorrichtung zusammen mit dem Granulat zugeführt wird; dafür ist ein Endlos-Bandförderer vorgesehen, bei dem mit Störungen und seitlichem Herunterfalten des Gutes zu rechnen ist.

Der gesamte Behälter- und Förder-Mechanismus ist sehr umfangreich und aufwendig; das Fahrzeug benötigt sechs unterschiedlich konzipierte und funktionierende Fördervorrichtungen; eine einwandfreie zeitliche Quantifizierung der einzelnen Förder- und Zuteilmengen dieser sechs Aggregate zur Erreichung einer absolust homogenen Zusammensetzung des Belagmaterials dürfte erheblichen Schwierigkeiten begegnen.

Aus den vorgenannten Gründen konnte das bekannte Fahrzeug - wie auch anderer bekannte Fahrzeuge vom weitgehend übereinstimmender Bauart - keine Anregung zur Schaffung des Fahrzeugs nach der Erfindung vermitteln.

In vorteilhafter Weise können die hinter dem Führerhaus angeordneten Vorratsbehälter für die Bitumenemulsion und das Wasser jeweils etwa die Hälfte der Fahrzeugbreite einnehmen und leicht abnehmbar und austauschbar seitlich benachbart angeordnet werden. Durch diese Anordnungsweise können diese beiden Behälter im Bedarfsfalle mittels eines leichten Hebezeuges nach oben abgehoben und ausgetauscht werden. Dies kann bei dem Vorratsbehälter für die Bitumenemulsion dann von großer Bedeutung sein, wenn auf bestimmten Wegabschnitten oder für eine bestimmte Trasse eine besondere Farbgebung verlangt wird. In abgewandelter Bauweise kann diese Auswechselbarkeit auch dadurch geschaffen werden, daß die hinter dem Führerhaus angeordneten Vorratsbehälter für die Bitumenemulsion und das Wasser in Übereinanderliegenden kassettenartigen, ein- oder beidseitig offenen Einschüben angeordnet und aus diesen leicht entnehmbar und austauschbar sind.

Bei diesem Gerät sind mehrere Vorkehrungen bzw. Vorrichtungen je nachdem pro Zeiteinheit vorgesehenen Fahrbahn-Flächengewicht für die herzustellende Schicht erforderlich, um die zu verarbeitende und zu mischende Materialmenge zu dosieren. Daher kann nach weiteren Merkmalen der Erfindung vorgesehen sein, daß die Transportschneckenspindel fernsteuerbar drehzahlveränderlich angetrieben ist. Dabei ist weiterhin vorgesehen, daß die Transportrinne muldenförmig und im Bodenbereich zylinderabschnittsförmig gestaltet ist, wobei der Radius des Zylinderahschnitts dem der innerhalb desselben angeordneten Transportschneckenspindel entspricht.

In einer abgewandelten Ausführung kann weiterhin vorgesehen sein, daß der Vorratsbehälter für den Mineralsplitt getrennt von der muldenförmigen Transportrinne und oberhalb derselben angeordnet ist. Der Vorratsbehälter weist eine schlitzartige Austrittsöffnung auf, und es ist dabei vorteilhaft, wenn die längsschlitzartige Austrittsöffnung des Vorratbehälters für den Mineralsplitt fernbetätigbar querschnittsveränderlich ist.

Die zur Herstellung der Mischung des Auflagematerials erforderlichen Komponenten werden der erwähnten Mischvorrichtung mittels Leitungen im jeweils dosierter Menge zugeführt. Die Mischvorrichtung ist in an sich bekannter Weise mit parallel angeordneten, gegensinnig laufenden Knetschneckenspindeln ausgerüstet, und diese sind fernsteuerbar drehzahlveränderlich und drehrichtungsumkehrbar angetrieben.

Mittels des erfindungsgemäßen Verlegefahrzeuges ist es möglich, derartige Beläge in einer Breite zwischen 0,50 bis 2,00 m herzustellen, und zwar wird dies ermöglicht dadurch, daß der Austrittsschlitz des mit dem Fahrzeugheck verbind-und austauschbaren Verteil- und Aufgabekastens eine Schlitzbreite zwischen 0,50 und 2,00 m aufweist. Dementsprechend ist das Verlegefahrzeug nach der Erfindung relativ klein und schmal gehalten und weist einen sehr kompakten Gesamtaufbau auf, wobei das Fahrzeug eine größte Breite zwischen 1,20 und 1,60 m und eine größte Länge zwischen 5,00 und 6,50 m besitzt. Damit können Belagdicken zwischen 3,0 und 20,0 mm verlegt werden.

Wesentliche Merkmale der Erfindung bestehen auch noch darin, daß die Vorratsbehälter für die Bitumenemulsion und die Additive bzw. Netzmittel mit Schnellverchlüssen zu den Zuleitungen zur Mischvorrichtung zum raschen Betälterwechsel versehen sind und ferner auch noch, daß die Vorratsbehälter für die Bitumenemulsion, für den Mineralsplitt, für Wasser, für Zement und für die Additive bzw. Netzmittel mit Einfüllstutzen versehen sind, die mittels Schnellverschlüssen mit flexiblen Zuleitungen größerer Querschnitte verbindbar sind, wodurch ein Einspeisen dieser Stoffe bzw. Medien während des laufenden Verlegevorganges durch seitlich mit fahrende Tankfahrzeuge durchführbar ist.

Weitere Merkmale und Besonderheiten der Erfindung sind aus dem im der Zeichnung schematisch dargestellten Ausführungsbeispiel zu entnehmen, welches im folgenden näher erläutert ist.

Es zeigen
- Fig. 1: eine Seitenansicht des Fahrzeuges ohne Verkleidungen,
- Fig. 2: eine Draufsicht auf das Fahrzeug ohne Verkleidungen,
- Fig. 3: einen vertikalen Längsschnitt A-A' durch das Fahrzeug,
- Fig. 4: einen horizontalen Längsschnitt B-B' durch das Fahrzeug,
- Fig. 5: einen horizontalen Längsschnitt C-C' durch das Fahrzeug,
- Fig. 6: einen anderen vertikalen Querschnitt D-D' durch das Fahrzeug,
- Fig. 7: einen weiteren vertikalen Querschnitt E-E' durch das Fahrzeug,
- Fig. 8: eine Ansicht des Verteil- und Aufgabekastens.
- Fig. 9: einen Längsschnitt nach Fig. 4 in abgewandelter Ausführung,
- Fig. 10: einen Längsschnitt nach Fig. 3 in abgewandelter Ausführung

In den Zeichnungsfiguren sind das Fahrzeug mit 1, sein Chassis mit 2, das Führerhaus mit 4 und die Radachsen bzw. Räder mit 3 bezeichnet. Außer dem Antriebsmotor 5 und einer hydraulischen Krafterzeugungsanlage 6 sind auf dem Chassis 2 hinter dem Führerhaus 4 nebeneinander je ein Vorratsbehälter 11 für die Bitumenemulsion und 12 für das erforderliche Wasser angeordnet.

Im mittleren Teil des Chassis 2 sind ein Vorratsbehälter 13 für Mineralsplitt und unter diesem eine Transportvorrichtung T für das aus der Emulusion und dem Splitt und Wasser gebildete Gemisch angeordnet, welche aus einer Transportrinne 15 und einer in dieser längsverlaufend angeordneten motorgetriebenen Transportschneckenspindel 16 besteht. Die Transportvorrichtung T und der Vorratsbehälter 13 können auch zweiteilig sein, wobei der letztere mit einer länsschlitzartigen nach unten offenen Austrittsöffnung 14 versehen sein kann, wie aus den Fig. 9 und 10 ersichtlich ist. Die Transportvorrichtung 13 dient dazu, die erwähnte aus der Bitumenemulsion, Wasser und dem Mineralsplitt bestehende Mischung über eine Zuführung 21 in eine ebenfalls am Chassis 2 befestigte besondere Mischvorrichtung M zu fördern.

Mit 7 sind Dosiervorrichtungen für die verschiedenen Mischungsbestandteile bezeichnet, welche von einem Steuer-Tableau 28 aus fernbetätigbar sind, und mit 8 sind die hierzu erforderlichen Zuleitungen bezeichnet. Die Energieversorgung für die Antriebe der Transportvorrichtung T und der Mischvorrichtung M sowie die Förderpumpen erfolgt durch die hydraulische Krafterzeugungsanlage 6.

Das in der Transportvorrichtung T entstehende Materialgemenge wird dort in Richtung zum Fahrreugheck gefördert und gelangt in die Zuführung 21 zur eigentlichen Mischvorrichtung M. Es werden jedoch zuvor noch weitere Materialbestandteile über den Zuführungsschacht 20 zugemischt, und zwar Zement aus den Vorratsbehältern 19 sowie eine Gemisch aus Wasser und Netzmitteln bzw. Additiven aus dem Behälter 17, welches zum Mischen in den Mischbehälter 18 gepumpt wird, aus welchem es dann feindosiert mittels einer nicht dargestellten Förderpumpe mit besonderem hydraulischem Kraftantrieb in die Zuführung 21 zur Mischvorrichtung M gelangt.

Diese besteht im wesentlichen aus zwei parallel angeordneten, in einem Gehäuse gelagerten, ineinandergreifenden, gegenläufig angetriebenen Knetschneckenspindeln 22. In der Mischvorrichtung wird durch den Knetvorgang aus den verschiedenen Bestandteilen, dem Mineralsplitt, der Bitumenemulsion, der Wasser- und Zementzumischung und der Beifügung von Netzmitteln und sonstigen Additiven eine breiartige Masse hergestellt, die aus der Mischvorrichtung M über die Aufgabeschurre 23 dem mit dem Fahrzeugheck durch Zugmittel 25 verbundenen, nachgeschleppten Verteil- und Aufgabekasten 24, der zum Austreten des Materials einen Schlitz (29) von einer Breite b zwischen 0,6 und 2,00 m aufweisen kann.

Wenn das Fahrzeug nicht in aktivem Einsatz ist, wird der Verteil- und Aufgabekasten 24 mit Hilfe der Zugmittel 25 an einer kranartigen Aufhängevorrichtung 26 hochgezogen gehalten.

## Patentansprüche

1. Motorgetriebenes, von einem Führerhaus (4) aus lenkbares Verlegefahrzeug (1) für Fahrbahn- oder Wege-Beläge in kaltgemischter Asphaltdeckenbauweise, bestehend
A. aus mehreren auf dem Fahrzeug-Chassis (2) angeordneten Vorratsbehältern für eine Bitumenemulsion (11), für Mineralsplitt (13), für Wasser (12), für Zement (19) und für Additive bzw. Netzmittel (17) sowie Misch- und Transportvorrichtungen (M, T) zur Herstellung des Gemischs und dessen Transport zu einem Verteil- und Aufgabekasten (24), sowie aus
B. einer Anordnung des Bitumenemulsions-Vorratsbehälters (11) unmittelbar hinter dem Führerhaus (4),
C. einer Anordnung des Wasservorratsbehälters (12) unmittelbar hinter dem Führerhaus (4),
D. einem im mittleren Teil des Chassis (2), unmittelbar hinter dem Bitumenemulsions-Vorratsbehälter (11) und dem Wasservorratsbehälter (12) angeordneten Vorratsbehälter (13) für Mineralsplitt, welcher zumindest im oberen Bereich der Einfüllöffnung nahezu die gesamte Fahrzeugbreite (B) einmimmt,
E. einer unterhalb des Vorratsbehälters (13) für Mineralsplitt angeordneten, längs des Chassis (2) verlaufenden Transportvorrichtung (T), bestehend aus einer Transportrinne (15) mit darin längsverlaufender, motorgetriebener Transportschneckenspindel (16),
F. einer Anordnung der Mischvorrichtung (M), bestehend aus wenigstens zwei parallel angeordneten, in einem Gehäuse gelagerten, ineinander greifenden, gegenläufig angetriebenen Knetschneckenspindeln (22) im Bereich des Austritts (30) der Transportvorrichtung (T) mit diesem verbunden, sowie mit einer nach unten gerichteten Aufgabeschurre (23) versehen,
G. der Anordnung wenigstens je eines Vorratsbehälters für Zement (19) oberhalb der Zuführung (21) zur Mischvorrichtung (M) und für Additive bzw. Netzmittel (17) oberhalb der Transportvorrichtung (T) und unterhalb des Vorratsbehälters für Mineralsplitt (13),
H. in die Mischvorrichtung (M) mündende, jeweils mit Dosiervorrichtungen (7) versehenen Zuleitungen (B) für Bitumenemulsion, Wasser, Zement, Additive bzw. Netzmittel,
I. einem am Fahrzeugheck angebrachten Steuerstand (10) für eine oder zwei Bedienungspersonen mit an einem Steuer-Tableau (28) angeordneten Steuer- und Dosierschaltern für die elektro-hydraulisch betätigbaren Dosiervorrichtungen (7),
K. einem im Bereich des Fahrzeughecks anschließend an die an der Austrittsöffnung angeordnete Aufgabenschurre (23) der Mischvorrichtung (M) mit dem Fahrzeug (1) mittels Zugmitteln (25) verbundenen, auf der zu belegenden Trasse liegend nachgeschleppten Verteil- und Aufgabekasten (24), der einen waagrechten Austrittsschlitz (29) für den aufzulegenden Belag aufweist.

2. Verlegefahrzeug nach Anspruch 1, dadurch gekennzeichnet,
daß die hinter dem Führerhaus (4) angeordneten Vorratsbehälter für die Bitumenemulsion (11) und das Wasser (12) jeweils etwa die Hälfte der Fahrzeugbreite (B) einnehmen und leicht abnehm- und austauschbar seitlich benachbart angeordnet sind.

3. Verlegefahrzeug nach Anspruch 1, dadurch gekennzeichnet,
daß die hinter dem Führerhaus (4) angeordneten Vorratsbehälter für die Bitumenemulsion (11) und das Wasser (12) in übereinanderliegenden kassettenartigen, ein- oder beidseitig offenen Einschüben angeordnet und aus diesen leicht entnehmbar und austauschbar sind.

4. Verlegefahrzeug nach Anspruch 1, dadurch gekennzeichnet,
daß die Transportvorrichtung T und der Vorratsbehälter für den Mineralsplitt (13) zweiteilig sind und letzterer eine nach unten offene Austrittsöffnung (14) aufweist, die fernbetätigbar querschnittsveränderlich ist.

5. Verlegefahrzeug nach Anspruch 1, dadurch gekennzeichnet,
daß die Transportrinne (15) muldenförmig und im Bodenbereich zylinderabschnittsförmig gestaltet ist, wobei der Radius des Zylinderabschnitts dem der innerhalb desselben angeordneten Transportschneckenspindel (16) entspricht.

6. Verlegefahrzeug nach Anspruch 1 und/oder Anspruch 5,
dadurch gekennzeichnet, daß die Transportschneckenspindel (16) fernsteuerbar drehzahlveränderlich angetrieben ist.

7. Verlegefahrzeug nach Anspruch 1, dadurch gekennzeichnet,
daß die Knetschneckenspindeln (22) der Mischvorrichtung (M) fernsteuerbar drehzahlveränderlich und drehrichtungsumkehrbar angetrieben sind.

8. Verlegefahrzeug nach Anspruch 1, dadurch gekennzeichnet,
daß der Austrittsschlitz des mit dem Fahrzeugheck verbind- und austauschbaren Verteil- und Aufgabekastens (24) eine Schlitzbreite zwischen 0,50 bis 2,00 m aufweist.

9. Verlegefahrzeug nach Anspruch 1, dadurch gekennzeichnet,
daß das Fahrzeug eine größte Breite zwischen 1,20 und 1,60 m und eine größte Länge zwischen 5,00 und 6,50 m aufweist.

10. Verlegefahrzeug nach Anspruch 1, dadurch gekennzeichnet,
daß die Dicke der verlegbaren Beläge zwischen 3,0 und 20,0 mm beträgt.

11. Verlegefahrzeug nach Anspruch 1, dadurch gekennzeichnet,
daß die Vorratsbehälter für die Bitumenemulsion (11) und die Additive bzw. Netzmittel (17) mit Schnellverschlüssen zu den Zuleitungen zur Mischvorrichtung (M) zum raschen Behälterwechsel versehen sind.

12. Verlegefahrzeug nach Anspruch 1, dadurch gekennzeichnet,
daß einige oder sämtliche Vorratsbehälter für die Bitumenemulsion, für den Mineralsplitt, für Wasser, für Zement und für die Additive bzw. Netzmittel mit Einfüllstutzen versehen sind, welche mittels Schnellverschlüssen mit flexiblen Zuleitungen größerer Querschnitte verbindbar sind, wodurch ein Einspeisen dieser Stoffe bzw. Medien während des laufenden Verlegevorganges durch seitlich mitfahrende Tankfahrzeuge durchführbar ist.

## Claims

1. Motorised laying vehicle (1) for road- or path surfacings in cold-mixed bitumen layer construction that can be steered from a driver's cabin (4), comprising
A. Several storage bins, arranged on the chassis (2), for bituminous emulsion (11), mineral grit (13), water (12), cement (19) and for additives or wetting agents (17) as well as mixers and conveyors (M, T) to produce the mix and to transport it to a distributing and charging box (24) as well as
B. Arrangement of the storage bin (11) for bituminous emulsion directly after the driver's cabin (4),
C. Arrangement of the water storage bin (12) directly after the driver's cabin (4),
D. Storage bin (13) for mineral grit, arranged in the central section of the chassis (2), directly after the storage bin (11) for bituminous emulsion and the water storage bin (12), extending, at least in the upper area of the feed aperture, almost over the entire width (B) of the vehicle.
E. Conveyor (T), arranged below the storage bin (13) for mineral grit and running along the chassis (2), comprising a conveyor channel (15) with internal, longitudinally arranged and motorised screw conveyor spindle (16),
F. Arrangement of the mixer (M), comprising at least two parallelled kneading screw spindles (22), lodged in a single case, meshing, driven in counter-rotation and linked to said case in the area of the outlet (30) of the conveyor (T), as well as provided with an inclined feeding chute (23),
G. Arrangement of at least one storage bin each for cement (19), above the feeding section (21) towards the mixer (M), and for additives or wetting agents (17), above the conveyor (T) and below the storage bin for mineral grit (13),
H. Supply pipes (8) for bituminous emulsion, water, cement, additives or wetting agents, discharging into the mixer (M), each such pipe fitted with dosing equipment (7),
I. Control stand (10) for one or two operators, fitted at the rear of the vehicle, comprising the control- and dosing switches, arranged on a control panel (28), for the electro-hydraulically operable dosing equipment (7),
K. Distributing and charging box (24) with horizontal outlet slot (29) for the topping to be made, lying on the lane to be covered and being trailed, linked to the vehicle (1) using traction elements (25) within the rear area of the vehicle, following the feeding chute (23) of the mixer (M), at the outlet aperture.

2. Laying vehicle according to claim 1,
characterized in
that each of the storage bins for the bituminous emulsion (11) and the water (12), arranged after the driver's cabin (4), occupies approximately half the width of the vehicle (B), that they have been arranged laterally adjacent and that they are easily removable and interchangeable.

3. Laying vehicle according to claim 1,
characterized in
that the storage bins for the bituminous emulsion (11) and the water (12), located after the driver's cabin (4), have been arranged in superimposed case-like racks, open at one or both sides, from which they can easily be removed and interchanged.

4. Laying vehicle according to claim 1,
characterized in
that the conveyor (T) and the storage bin for mineral grit (13) are bipartite, the latter showing a downwardly open outlet aperture (14) which can be remote-controlled to change its cross section.

5. Laying vehicle according to claim 1,
characterized in
that the conveyor channel (15) has the shape of a trough and, in the bottom area, it has been designed as a cylinder segment of which the radius corresponds to that of the screw conveyor spindle (16) arranged within this segment.

6. Laying vehicle according to claim 1 and/or 5,
characterized in
that the drive of the screw conveyor spindle (16) can be remote-controlled to change its speed.

7. Laying vehicle according to claim 1,
characterized in
that the kneading screw spindles (22) of the mixer (M) are driven under remote control to change their speed and their sense of rotation.

8. Laying vehicle according to claim 1,
characterized in
that the outlet of the distributing and charging box (24) that can be linked to the rear of the vehicle and interchanged has a slot width from 0,50 to 2,00 m.

9. Laying vehicle according to claim 1,
characterized in
that the maximum width of vehicle is between 1,20 and 1,60 m and its maximum length between 5,00 and 6,50 m.

10. Laying vehicle according to claim 1,
characterized in
that the thickness of the practicable surfacings extends from 3,0 to 20,0 mm.

11. Laying vehicle according to claim 1,
characterized in
that the storage bins for bituminous emulsion (11) and for additives or wetting agents (17) have, towards the feeding pipes discharging into the mixer (M), been provided with quick-acting seals to allows speedy change of bins.

12. Laying vehicle according to claim 1,
characterized in
that some or all of the storage bins for bituminous emulsion, mineral grit, water, cement and for additives or wetting agents have been provided with filling necks which, by means of quick-acting seals, can be linked to flexible feeding tubes of larger diameters thus allowing a feed of these materials or agents by laterally moving tank vehicles during the current laying operation.

## Revendications

1. Véhicule de pose (1) motorisé pour revêtements routiers ou voies en exécution de tapis en asphalte mixé à froid, dirigeable à partir de la cabine du conducteur (4) comportant
A. Plusieurs réservoirs de stockage, disposés sur le chassis (2), soit réservoir pour émulsion de bitume (11), réservoir pour gravillon minéral (13), réservoir pour eau (12), réservoir pour ciment (19) et réservoir pour des additifs ou agents mouillants (17) ainsi que des mélangeurs et transporteurs (M, T) pour la préparation du mélange et son transport vers un caisson de distribution et de chargement (24) comportant en outre
B. Une disposition du réservoir de stockage pour l'émulsion de bitume (11) directement après la cabine du conducteur (4),
C. Une disposition du réservoir de stockage pour l'eau (12) directement après la cabine du conducteur (4),
D. Un réservoir de stockage pour le gravillon minéral (13) disposé en la partie centrale du châssis (2), directement après le réservoir pour l'émulsion de bitume (11) et le réservoir pour l'eau (12), lequel occupe, au moins dans la zone supérieure de l'ouverture de remplissage, à peu près toute la largeur de véhicule (B),
E. Un transporteur (T), disposé au-dessous du réservoir pour le gravillon minéral (13) et longeant le châssis (2), comportant une rigole de transport (15) avec broche à vis transporteuse (16) actionnée par moteur et longeant cette rigole à l'intérieur,
F. Une disposition du mélangeur (M) comportant au moins deux broches à vis de malaxage (22) parallélisées, logées dans un coffre, s'engrenant et entraînées à mouvements contraires et attachées à ce coffre dans la zone de la sortie (30) du transporteur (T), ainsi que doté d'un couloir de chargement (23) allant vers le bas,
G. La disposition d'un réservoir de stockage chacun au moins pour ciment (19), au-dessus du raccord d'amenée (21) vers le mélangeur (M), et pour des additifs ou agents mouillants (17), au-dessus du transporteur (T) et au-dessous du réservoir de stockage pour gravillon minéral (13),
H. Les conduites d'alimentation (8) pour émulsion de bitume, eau, ciment, additifs ou agents mouillants, chacune équipée des doseurs (7) et aboutissant au mélangeur (M),
I. Le poste de commande (10) pour un ou deux opérateurs, installé à l'arrière de véhicule, avec les commutateurs de commande et de dosage pour les doseurs (7) à manoeuvre électro-hydraulique, commutateurs disposés sur un tableau de commande (28),
K. Le caisson de distribution et de chargement (24) présentant une fente de sortie horizontale (29) pour le recouvrement à poser, traîné en position couchée sur le tracé à revêtir et relié par des moyens de traction (25) au véhicule (1), soit dans la zone arrière, immédiatement après le couloir de chargement (23) du mélangeur (M) disposé à la sortie.

2. Véhicule de pose selon revendication 1,
caractérisé par ce
que chacun des réservoirs de stockage pour l'émulsion de bitume (11) et pour l'eau (12), disposés après la cabine du conducteur (4), occupe environ la moitié de la largeur de véhicule (B) et s'avère facilement amovible et interchangeable dû à leur disposition latéralement voisine.

3. Véhicule de pose selon revendication 1,
caractérisé par ce
que les réservoirs de stockage pour l'émulsion de bitume (11) et pour l'eau (12), disposés après la cabine du conducteur (4), se trouvent en des racks du type caisson superposés, ouverts d'un seul ou des deux côtés, de sorte qu'on pourra les y reprendre et les interchanger facilement.

4. Véhicule de pose selon revendication 1,
caractérisé par ce
que le transporteur (T) et le réservoir pour le gravillon minéral (13) ont été réalisés en deux pièces et que ce dernier présente, ouvert en bas, un orifice de sortie (14) avec possibilité de télécommande pour changer sa coupe transversale.

5. Véhicule de pose selon revendication 1,
caractérisé par ce
que la rigole de transport (15) a été conçue en forme d'auge et dans sa zone inférieure en forme de segment cylindrique, avec laquelle le rayon du segment cylindrique correspond à celui de la broche à vis transporteuse (16) qui a été disposée en dedans de ce segment.

6. Véhicule de pose selon revendication 1 et/ou 5,
caractérisé par ce
que la broche à vis transporteuse (16) s'entraîne sous télécommande pour changer la vitesse de rotation.

7. Véhicule de pose selon revendication 1,
caractérisé par ce
que les broches à vis de malaxage (22) du mélangeur (M) sont attaquées sous télécommande pour changer la vitesse de rotation et inverser le sens de rotation.

8. Véhicule de pose selon revendication 1,
caractérisé par ce
que la fente de sortie du caisson de distribution et de chargement (24), attachable à l'arrière de véhicule et interchangeable, présente une largeur entre 0,50 et 2,00 m.

9. Véhicule de pose selon revendication 1,
caractérisé par ce que
la largeur maximum du véhicule est de 1,20 à 1,60 m et sa longueur maximum de 5,00 à 6,50 m.

10. Véhicule de pose selon revendication 1,
caractérisé par ce
que l'épaisseur des revêtements qu'on pourra poser est de 3,0 à 20,0 mm.

11. Véhicule de pose selon revendication 1,
caractérisé par ce
que les réservoirs de stockage pour l'émulsion de bitume (11) et pour les additifs ou agents mouillants (17) ont été dotés de fermetures rapides vers les tuyaux d'amenée aboutissant au mélangeur (M) afin de permettre un prompt échange de réservoir.

12. Véhicule de pose selon revendication 1,
caractérisé par ce
qu'un nombre réduit ou la totalité des réservoirs de stockage pour l'émulsion de bitume, pour le gravillon minéral, pour l'eau, pour le ciment et pour les additifs ou agents mouillants ont été munis de tubulures d'alimentation qui, à l'aide des fermetures rapides, pourront être reliées à des tubes d'amenée flexibles de coupes transversales plus importantes et cela permettra l'alimentation de ces matériaux ou agents pendant l'opération de pose en cours par des véhicules citernes qui se déplacent latéralement.
